# EUROPÄISCHE PATENTSCHRIFT

(11) **EP 0 365 912 B1**
(45) Veröffentlichungstag und Bekanntmachung des Hinweises auf die Patenterteilung: **16.06.1993**
(21) Anmeldenummer: 89118832.8
(22) Anmeldetag: 10.10.1989
(51) Int. Cl.: B65H 18/06

(54) **Vorrichtung zum Aufwickeln von Materialbahnen auf Wickelhülsen**
Device for winding webs onto reel cores
Dispositif d'enroulage de bandes sur des mandrins

(30) Priorität: 24.10.1988 DE 3836195
(43) Veröffentlichungstag der Anmeldung: 02.05.1990
(73) Patentinhaber: Windmöller & Hölscher, D-49525 Lengerich (DE)
(72) Erfinder: Pötter, Dietmar, D-4535 Westerkappeln (DE); Twente, Manfred, D-4542 Tecklenburg 2 (DE)
(74) Vertreter: Gossel, Hans K., Dipl.-Ing.

(56) Entgegenhaltungen:
- EP-A- 0 188 795
- CH-A- 433 397
- GB-A- 536 884

## Beschreibung

Die Erfindung betrifft eine Vorrichtung zum Aufwickeln von Materialbahnen auf Wickelhülsen mit einander fluchtend gegenüberliegenden, in einem Maschinengestell drehbar gelagerten Tragzapfen, die an ihren einander zugewandten Enden Dorne zum Einfahren in die Wickelhülsen und zum Verspannen mit diesen aufweisen und die jeweils mit einer diese halternden, axial verschieblichen Lagerhülse versehen sind, und mit einem Antrieb zum hin- und hergehenden Verfahren mindestens eines der einander gegenüberliegenden Tragzapfen.

Aus der US-PS 32 79 716 ist ein sogenannter Wendewickler mit Umfangsantrieb bekannt, bei dem eine im Maschinengestell gelagerte Welle paarweise mit einander gegenüberliegenden und um 180 Grad versetzten Tragarmen versehen ist, an deren freien Enden jeweils miteinander fluchtende Tragzapfen angeordnet sind, zwischen deren an deren inneren Enden befestigten Dorne die Wickelhülsen gehalten sind. Um die Wickelhülsen auf die Dorne der drehbar gelagerten Tragzapfen aufsetzen und die fertig gewickelten Rollen entnehmen zu können, müssen die Tragzapfen axial verschieblich gelagert sein, so daß diese so weit auseinandergefahren werden können, daß die Hülsen und Wickelrollen von den Dornen freikommen.

Aus der CH-PS 464 965 ist eine Vorrichtung der eingangs angegebenen Art bekannt, bei der der den Dorn tragende Tragzapfen in einer Lagerhülse drehbar gelagert ist, die in einer Bohrung eines Tragarms einer Rollenwechselvorrichtung axial verschieblich geführt ist, so daß der Tragzapfen ausgefahren und so weit eingezogen werden kann, daß der Dorn nahezu vollständig in die Bohrung des Tragarms eintaucht. Diese bekannte Vorrichtung mag befriedigend arbeiten, wenn die Breite der Wickelhülsen und Wickelrollen in etwa dem Abstand der Tragarme entspricht, so daß die Tragzapfen zum Aufsetzen der Wickelhülsen und Entnehmen der Wickelrollen nur um eine Länge axial verschoben werden müssen, die der einfachen oder doppelten Länge der Dorne entsprechen. Diese kurzen Verschiebewege ermöglichen es, die Tragzapfen unmittelbar hinter den Dornen zu lagern, so daß die Tragzapfen nur kurze Hebelarmlängen aufweisen, die dessen Durchbiegen unter dem Gewicht der Wickelrollen und den zusätzlichen Andruckkräften von eventuell vorhandenen Andruckrollen oder Andruckbändern bewirken könnten.

Soll nun aber mit einer Vorrichtung der aus der CH-PS 464 965 bekannten Art eine Wickelrolle mit geringer Breite und großem Durchmesser gebildet werden, müßten die Lagerhülse und die Bohrung in dem Tragarm so lang ausgebildet sein, daß die Lagerhülse entsprechend weit genug ausgefahren werden kann. Bei einer weit aus der Bohrung des Tragarms ausgefahrenen Lagerhülse treten aber große Biegekräfte auf, so daß die Lagerhülse einen entsprechend großen Durchmesser aufweisen muß, um diese aufnehmen zu können. Dies kann dazu führen, daß der Durchmesser der Lagerhülse größer ist als der Durchmesser des Dorns, so daß nur Anpreßrollen oder Andrückbänder verwendet werden können, die nicht breiter sind als die aufzuwickelnde Bahn, da sich sonst die Andrückrollen oder Andrückbänder zu Wickelbeginn nicht auf die auf die Dorne aufgeschobenen Wickelhülsen, sondern auf die Lagerhülsen auflegen würden. Bei Aufwickelvorrichtungen besteht die weitere Forderung, die mit den Tragzapfen verbundenen Dorne durch Adapterstücke unterschiedlichen Durchmessers zu ersetzen, so daß auch Hülsen mit größerem Durchmesser verwendet werden können. Bei der aus der CH-PS 464 965 bekannten Vorrichtung darf der Durchmesser des Dorns oder Adapterstücks aber nicht größer sein als der Durchmesser der Lagerhülse, um beim Auseinanderfahren der Tragzapfen die Dorne in die Bohrungen der Tragarme eintauchen lassen zu können. Würden größere Dorne oder Adapterstücke verwendet, könnten keine Rollen mehr gewickelt werden, die mit ihrer Breite den vollen Abstand zwischen den Tragarmen ausnutzen, weil dann der nutzbare Abstand um die Länge der Dorne verringert wäre.

Aufgabe der Erfindung ist es daher, eine Vorrichtung der eingangs angegebenen Art zu schaffen, die das Wickeln unterschiedlich breiter Wickelrollen gestattet, ohne daß unzulässige Durchbiegungen der Tragzapfen insbesondere dann befürchtet werden müßten, wenn auf den Umfang der Wickelrollen Anpreßwalzen oder Anpreßbänder wirken.

Erfindungsgemäß wird diese Aufgabe bei einer Vorrichtung der gattungsgemäßen Art dadurch gelöst, daß der Tragzapfen axial verschieblich aber undrehbar in der Lagerhülse geführt ist, die ihrerseits axial verschieblich aber undrehbar in einer Lagerbuchse geführt ist, die drehbar im Maschinengestell gelagert ist. Bei der erfindungsgemäßen Vorrichtung kann der Tragzapfen, ohne unzulässige Durchbiegungen befürchten zu müssen, dünner ausgeführt werden, da er in der Lagerhülse geführt ist, die ebenfalls ausfahrbar ausgebildet ist, so daß die freie Länge des Tragzapfens beträchtlich verringert werden kann, ohne dadurch die Strecke, um die der Dorn ausgefahren werden kann, zu verringern. Bei der erfindungsgemäßen
Vorrichtung sind der Tragzapfen und die Lagerhülse gleichsam teleskopartig aus der im Maschinengestellt drehbar gelagerten Lagerbuchse ausfahrbar, so daß die die Wickelhülsen bzw. Wickelrollen tragenden Dorne zur Anpassung auf unterschiedlich lange Wickelhülsen unterschiedlich weit ausgefahren werden können, wobei die freie Länge der Tragzapfen durch ihre Führung in den Lagerhülsen, die aufgrund ihres Durchmessers größere Biegekräfte aufzunehmen vermögen, verringert ist.

Da bei der erfindungsgemäßen Vorrichtung der Durchmesser der Tragzapfen geringer gehalten werden kann als der kleinste Durchmesser der auf deren Dorne befestigbaren Wickelhülsen, können zum Wickeln unterschiedlich breiter Wickelrollen Andrückwalzen oder Andrückbänder verwendet werden, deren Breite auf die größtmögliche Breite der Wickelrollen angepaßt ist.

Zweckmäßigerweise ist der Tragzapfen in seinem hinteren Endbereich in einem Ring gelagert, der mit einer Spindelmutter verbunden ist, in die eine im Maschinengestell gelagerte und mit einem Drehantrieb versehende parallel zum Tragzapfen verlaufende Spindel eingeschraubt ist. Mit diesem Spindeltrieb läßt sich in einfacher Weise der Tragzapfen verfahren.

In weiterer Ausgestaltung der Erfindung ist vorgesehen, daß der Tragzapfen mit einer axialen Bohrung versehen ist, in der eine Betätigungsstange für die Spanneinrichtung des Dorns geführt ist, und daß die Betätigungsstange von einem Kolben hin- und herbewegbar ist, der in einem endseitig mit dem Tragzapfen verbundenen Zylinder geführt ist, der zur Zu- und Ableitung von Druckmittel mit einer Drehdurchführung versehen ist.

Zweckmäßigerweise ist die einen Haltezapfen für den Lagerring bildende Spindelmutter in einem Längsschlitz eines mit dem Maschinengestell fest verbundenen Führungsrohres geführt. Dieses Führungsrohr ist gleichzeitig ein Schutzrohr für den Tragzapfen.

Nach einer besonders vorteilhaften Weiterbildung der Erfindung ist vorgesehen, daß die Lagerhülse endseitig mit Scheiben verbunden ist, die mit zentralen Bohrungen zum Durchtritt des Tragzapfens versehen sind und daß zwischen dem äußeren Rand der inneren Scheibe und der Buchse mindestens eine Druckfeder eingespannt ist, die beide auseinanderzuschieben trachtet. Diese Ausgestaltung gewährleistet, daß bei einem Einfahren des Tragzapfens in den der Halterung der Wickelhülsen bestimmten Raum zunächst die Lagerhülse ausgefahren wird, bevor über die restliche Einschubstrecke des Dorns der Tragzapfen aus der Lagerhülse ausfährt. Dabei ist der mögliche Verschiebeweg der Lagerhülse relativ zu der Lagerbuchse durch Anschläge begrenzt. Diese Anschläge sind durch die Scheiben gebildet.

Zweckmäßigerweise stützt sich der Rand der äußeren Scheibe der Lagerhülse als Anschlag auf den stirnseitigen Rand oder die äußere Stirnseite einer mit dieser verschraubten Paßfeder ab.

Nach einer bevorzugten Ausführungsform ist vorgesehen, daß eine Tragwand des Maschinengestells auf ihrer inneren Seite mit einem Schutzrohr verbunden ist, dessen Durchmesser in etwa dem Durchmesser der inneren Scheibe entspricht und das so lang ausgebildet ist, daß der Dorn vollständig in dieses einfahrbar ist. Mit der erfindungsgemäßen Vorrichtung lassen sich somit Wickelrollen bilden, deren Breite dem Abstand der einander zugewandten Enden der Schutzrohre entspricht. Die innere Scheibe dient als Abschluß des jeweils offenen Teils des Schutzrohres und darüber hinaus als Anschlag an der Lagerbuchse.

Zweckmäßigerweise ist der Dorn austauschbar auf dem inneren Ende des Tragzapfens befestigt. Der Dorn kann also aus einem Adapterstück bestehen, das auf unterschiedliche Durchmesser der Wickelhülsen angepaßt ist. Dabei ist der Durchmesser des Schutzrohres so bemessen, daß in diesen auch Dorne und Adapterstücke größten Durchmessers eingefahren werden können.

Zweckmäßigerweise sind zwei einander fluchtend gegenüberliegende Tragzapfen mit diese lagernden Lagerhülsen und Lagerbuchsen vorgesehen.

In besonders vorteilhafter Weise läßt sich die Erfindung bei einem zentral angetriebenen Wendewickler verwirklichen, bei dem jeweils zwei paarweise miteinander fluchtende Tragzapfen mit diese lagernden Lagerhülsen und Lagerbuchsen in einander gegenüberliegenden Scheiben angeordnet sind, die in entsprechenden kreisförmigen Ausnehmungen einander gegenüberliegender Seitenwände des Maschinengestells drehbar gelagert sind.

Ein Ausführungsbeispiel der Erfindung wird nachstehend anhand der Zeichnung näher erläutert. In dieser zeigt
- Fig.1: einen Wendewickler in Vorderansicht und
- Fig.2: den unteren linken Teil des Wendewicklers nach Fig.1 in vergrößerter Darstellung im Schnitt.

Das rahmenförmige Maschinengestell 1 weist zwei Seitenwände 2,3 auf, die mit je einem Ausschnitt 4 versehen sind. Die beiden Seitenwände 2 und 3 weien einen ringförmigen Ansatz 4′ auf, der von dem Kragen 5 einer hohlen Scheibe 6 unter Ziwschenschaltung eines Kugellagers 7 umgriffen wird. Der Kragen 5 ist mit äußeren Zähnen 5′ besetzt, die in ein Zwischenrad 8 eingreifen. Letzteres kämmt mit einem Ritzel 9 eines Motors 10, der mit dem Gestell 1 fest verbunden ist. Wie die Figur 1 zeigt, befindet sich der Motor 10 lediglich auf einer Seite des Gestells 1, während auf der dem Motor gegenüberliegenden Seite des Gestells ein dem Ritzel 9 entsprechendes zweites Ritzel 9′ vorgesehen ist, welches über eine Gleichlaufwelle 11 mit dem Drehmotor 10 verbunden ist. Aus der Figur 1 ist desweiteren ein Antriebsmotor 12 zu erkennen. Dieser Antriebsmotor 12 dient dem Antrieb des Wickelkopfes 13, wobei der dem Wickelkopf gegenüberliegende Wickelkopf 14 frei mitläuft. Auf der anderen Seite des Gestells 1 ist ein weiterer Antriebsmotor 15 vorgesehen. Dieser Motor dient zum Antrieb des Wickelkopfes 16, wobei der diesem Wickelkopf 16 gegenüberliegende Wickelkopf 17 ebenfalls frei drehbar ist. Jedem Wickelkopf 13 bis 17 ist ein Verfahrmotor 18,19,20 und 21 zugeordnet. Einmal abgesehen von dem Antrieb des Kopfes 13 durch den Motor 12 und dem Antrieb des Kopfes 16 durch den Motor 15 sind alle Wickelköpfe 13 bis 17 identisch ausgebildet. Aus diesem Grund soll im folgenden lediglich der dem Antriebsmotor zugeordnete Wickelkopf 13 anhand der Figur 2 näher erläutert werden.

Aus Figur 2 ist zu erkennen, daß der Antriebsmotor 12 an der äußeren Wand 22 der Hohlscheibe angeflanscht ist. Zwischen den beiden Wänden 22 und 23 dieser Hohlscheibe 6 ist auf die Motorwelle 24 eine Zahnriemenscheibe 25 aufgesetzt. Der Zahnriemen 26 dieser Zahnriemenscheibe 25 umgreift einen Zahnkranz 27, der auf einen Haltering 28 aufgesetzt ist. Der Haltering 28 ist über Kugellager 29 mit einem Träger 30 verbunden, der aus zwei Teilen besteht und mit den Wänden 22 und 23 fest verbunden ist. Der Haltering 28 umgreift eine Hülse 31, welche eine Nut 32 aufweist. In diese Nut greift eine Paßfeder 33 ein, die mit dem Haltering 28 fest verschraubt ist. Die Hülse 31 ist folglich gegenüber dem Haltering axial verschiebbar. Dieses axiale Verschieben wird erleichtert durch zwei ringförmige Lager 34 und 35. In die Hülse 31 sind stirnseitig zwei Kugelbüchsen 36 und 37 eingesetzt, die einen als Pinole bezeichneten Haltezapfen 38 tragen. Letzterer weist eine in Achsrichtung verlaufende Nut 39 auf, in die eine Paßfeder 40 eingreift. Die Paßfeder 40 ist fest verschraubt mit der Hülse 31. Die Nut 39 ist nicht durchgehend, sie endet auf der bezogen auf die Figur rechten Seite der Pinole 38 am Punkt A. Die Pinole 38 weist eine zentrale Bohrung 41 auf, durch die eine Stange hindurchgeführt ist. Diese Stange liegt an ihrem auf der rechten Seite aus der Pinole herausragenden Ende an einem Schenkel eines Spannhebels 43 an, dessen anderer Schenkel an einem Spannteil 44 eines Adapterstückes 45 anliegt. Wird folglich die Stange 42 nach rechts bewegt, drückt der Spannhebel 43 gegen das Spannteil 44 des Adapterstückes 45, wodurch die auf das Adapterstück 45 aufgeschobene Hülse 46 festgespannt wird. Zum Zwecke des Ausfahrens der Stange 42 ist diese an ihrem linken Ende mit einem Kolben 47 verbunden, der in einem Gehäuse 48 verschiebbar gelagert ist. Die Bewegung des Kolbens erfolgt, indem über den Drehanschluß 49 Preßluft in den Zylinderraum 50 eingeblasen wird. Die Rückstellung des Kolbens 47 erfolgt über Druckfedern 51. Das Gehäuse 48 sitzt auf dem linken Ende der Pinole 38. In diesem Bereich wird die Pinole 38 von einem Lager 52 umgriffen, das von einem Halter 53 gehalten wird. Dieser Halter ist mit einer Gewindemutter 54 verbunden, welche durch den Schlitz 55 einem mit dem Träger 30 verbundenen Schutzrohres 56 nach außen ragt. In die Gewindemutter 54 ist eine Gewindespindel 57 eingeschraubt, die an ihrem einen Ende in einer mit dem Schutzrohr 56 verbundenen Konsole 58 und an ihrem anderen Ende in dem Träger 30 drehbar gelagert ist. In diesem Bereich, also nahe dem Träger 30, sitzt auf der Gewindespindel 57 eine Zahnriemenscheibe 59, die über einen Zahnriemen 60 mit der Riemenscheibe 61 des Verfahrmotors 18 in Verbindung steht. Dieser Verfahrmotor 18 ist mit der linken Wand 22 der hohlen Scheibe 6 fest verbunden.

Aus der Figur 2 ist weiter zu ersehen, daß die Hülse 31 an beiden Stirnseiten jeweils einen Deckel 62 und 63 aufweist. Durch diese Deckel soll verhindert werden, daß sich die Kugelbüchsen 36 und 37 sowie die Nut 32 und die Lager 35 mit Schmutz zusetzen. Der Deckel 63 schließt dabei in der in Figur 2 dargestellten Stellung ein mit dem Träger 30 verbundenes Schutzrohr 64 nach vorne hin ab. Weiterhin ist zu erkennen, daß eine Druckfeder 65 vorgesehen ist, die sich zum einen am Haltering 28 und zum anderen am Deckel 63 abstützt. Dieses bewirkt, daß bei ausgefahrener Pinole 38 der Deckel 63 und die mit ihm verbundene Hülse 31 so weit nach rechts bewegt wird, bis sich der linksseitige Deckel 62, der ebenfalls fest mit der Hülse 31 verbunden ist, gegen die Paßfeder 33 legt. Es wird unterstellt, daß in der in Figur 2 dargestellten Lage gerade eine Wickelrolle 66 gebildet ist. Um diese abnehmen zu können, wird zunächst der Zylinderraum 50 mit der Atmosphäre verbunden, so daß der in diesem Raum befindliche Druck entweichen kann. Durch die Feder 51 wird sodann der Kolben 47 und damit auch die Stange 42 nach links bewegt, so daß sich der Spannhebel 43 löst. Die Klemmung der Wickelrolle 66 bzw. der Hülse 46 auf dem Adapter 45 ist damit aufgehoben. In diesem Moment wir der Verfahrmotor 18 eingeschaltet, dergestalt, daß sich die Gewindemutter 54 in Pfeilrichtung B nach links bewegt. Hierdurch wird auch die Pinole 38 nach links bewegt. Dabei erreicht der Punkt A, der Nut 39 die Paßfeder 40 und legt sich an diese an. Während der weiteren Bewegung der Pinole 38 nach links wird demzufolge über die Paßfeder 40 auch die Hülse 31 gemeinsam mit den beiden Deckein 62 und 63 nach links bewegt. Der innere Durchmesser des Schutzrohres 64 ist dabei derart bemessen, daß selbst bei größtmöglichem Adapterstück 45 dieses in das Innere des Schutzrohres 64 einfahren kann. Danach wird die zuvor unterstützte Wickelrolle 66 abgefahren. Zum Zwecke des Auflegens einer neuen Hülse 46 geschieht dann die Ausfahrbewegung der Pinole 38 sowie das Ausfahren der die Pinole abstützenden Hülse 31 in analoger Weise. Danach kann der Antriebsmotor 12 eingeschaltet werden, wodurch die Pinole in Drehbewegung versetzt wird zum Bilden einer neuen Wickelrolle.

Bezogen auf Figur 1 sei darauf hingewiesen, daß jede fertige Wickelrolle 66 der Wickeleinrichtung in der Regel dann entnommen wird, wenn diese die in Figur 1 dargestellte untere Lage aufweist. In der Zeit, in der die untere dargestellte Wickelrolle 66 entnommen wird, wird aber durch die beiden oberen Wickelköpfe 16 und 17 bereits eine neue Wickelrolle 67 gebildet. Sobald nun die untere Wickelrolle 66 entnommen und eine neue Hülse 46 eingesetzt ist, wird der Drehmotor 10 eingeschaltet, so daß die hohle Scheibe 6 gegenüber dem feststehenden Gestell 1 so weit verdreht wird, bis sich die in Figur 1 dargestellten Wickelköpfe 13 und 14 gegenüber den in Figur 1 dargestellten oberen Wickelköpfen 16 und 17 um 180 Grad verdreht haben.

## Patentansprüche

1. Vorrichtung zum Aufwickeln von Materialbahnen auf Wickelhülsen (46) mit einander fluchtend gegenüberliegenden, in einem Maschinengestell (1,2,3) drehbar gelagerten Tragzapfen (38), die an ihren einander zugewandten Enden Dorne (45) zum Einfahren in die Wickelhülsen und zum Verspannen mit diesen aufweisen und die jeweils mit einer diese halternden, axial verschieblichen Lagerhülse (31) versehen sind, und mit einem Antrieb (18) zum hin- und hergehenden Verfahren mindestens eines der einander gegenüberliegenden Tragzapfen,
**dadurch gekennzeichnet,**
daß der Tragzapfen (38) axial verschieblich aber undrehbar in der Lagerhülse (31) geführt ist, die ihrerseits axial verschieblich aber undrehbar in einer Lagerbuchse (28) geführt ist, die drehbar im Maschinengestell (1,2,3) gelagert ist.

2. Vorrichtung nach Anspruch 1, dadurch gekennzeichnet, daß der Tragzapfen (38) in seinem hinteren Endbereich in einem Ring (53) gelagert ist, der mit einer Spindelmutter (54) verbunden ist, in die eine im Maschinengestell gelagerte und mit einem Drehantrieb (18,59,60,61) versehene, parallel zum Tragzapfen (38) verlaufende Spindel (37) eingeschraubt ist.

3. Vorrichtung nach Anspruch 1 oder 2, dadurch gekennzeichnet, daß der Tragzapfen (38) mit einer axialen Bohrung (41) versehen ist, in der eine Betätigungsstange (42) für die Spanneinrichtung des Dorns (45) geführt ist, und daß die Betätigungsstange (42) von einem Kolben (47) hin- und herbewegbar ist, der in einem endseitig mit dem Tragzapfen (38) verbundenen Zylinder (48) geführt ist, der zur Zu- und Ableitung von Druckmittel mit einer Drehdurchführung (49) versehen ist.

4. Vorrichtung nach Anspruch 2, dadurch gekennzeichnet, daß die einen Haltezapfen für den Lagerring (53) bildende Spindelmutter (54) in einem Längsschlitz (55) eines mit dem Maschinengestell fest verbundenen Führungsrohres geführt ist.

5. Vorrichtung nach einem der vorhergehenden Ansprüche, dadurch gekennzeichnet, daß die Lagerhülse (31) endseitig mit Scheiben (62,63) verbunden ist, die mit zentralen Bohrungen zum Durchtritt des Tragzapfens (38) versehen sind, und daß zwischen dem äußeren Rand der inneren Scheibe (63) und der Buchse (28) mindestens eine Druckfeder (65) eingespannt ist, die beide auseinanderzuschieben trachtet.

6. Vorrichtung nach Anspruch 5, dadurch gekennzeichnet, daß sich der Rand der äußeren Scheibe (62) der Lagerhülse (31) als Anschlag auf den stirnseitigen Rand der Buchse (28) oder auf die äußere Stirnseite einer mit dieser verschraubten Paßfeder (33) abstützt, die in einer Längsnut (32) der Lagerhülse (31) geführt ist.

7. Vorrichtung nach einem der vorhergehenden Ansprüche, dadurch gekennzeichnet, daß eine Tragwand des Maschinengestells (1,2,3) auf ihrer inneren Seite mit einem Schutzrohr (64) verbunden ist, dessen Durchmesser in etwa dem Durchmesser der inneren Scheibe (63) entspricht und das so lang ausgebildet ist, daß der Dorn (45) vollständig in dieses einfahrbar ist.

8. Vorrichtung nach einem der vorhergehenden Ansprüche, dadurch gekennzeichnet, daß der Tragzapfen (38) und die Lagerhülse (31) mindestens mit einer axial verlaufenden Längsnut versehen sind, in die Paßfedern (40,33) der Lagerhülse (31) bzw. der Lagerbuchse (28) greifen.

9. Vorrichtung nach einem der vorhergehenden Ansprüche, dadurch gekennzeichnet, daß die Längsnut (39) des Tragzapfens (38) mit einem diese schließenden Anschlag (A) versehen ist, der bei der Rückzugsbewegung des Tragzapfens (38) die Lagerhülse (31) durch Anschlag an deren Paßfeder (40) mitnimmt, wenn die die innere Scheibe (63) der Lagerhülse (31) überragende Länge des Tragzapfens (38) in etwa der Länge des Schutzrohres (64) entspricht, so daß der Dorn (45) in etwa vollständig in das Schutzrohr (64) eingefahren werden kann.

10. Vorrichtung nach einem der vorhergehenden Ansprüche, dadurch gekennzeichnet, daß der Dorn (45) austauschbar auf dem inneren Ende des Tragzapfens (38) befestigt ist.

11. Vorrichtung nach einem der vorhergehenden Ansprüche, dadurch gekennzeichnet, daß zwei einander fluchtend gegenüberliegende Tragzapfen (38) mit diese lagernden Lagerhülsen (31) und Lagerbuchsen (28) vorgesehen sind.

12. Vorrichtung nach einem der vorhergehenden Ansprüche, dadurch gekennzeichnet, daß jeweils zwei paarweise miteinander fluchtende Tragzapfen (38) mit diese lagernden Lagerhülsen (31) und Lagerbuchsen (28) in einander gegenüberliegenden Scheiben (6) angeordnet sind, die in entsprechenden kreisförmigen Ausnehmungen einander gegenüberliegender Seitenwände (2,3) des Maschinengestells (1,2,3) oder Tragarme drehbar gelagert sind.

13. Vorrichtung nach einem der Ansprüche 1 bis 12, dadurch gekennzeichnet, daß die Lagerbuchse (28) bzw. Lagerbuchsen (28) mit Drehantrieben (12,24-27) versehen sind.

## Claims

1. Device for winding webs of material onto winding sleeves (46) having supporting journals (38) which lie oppositely in line with each other, are mounted rotatably in a machine frame (1, 2, 3), have at their mutually facing ends mandrels (45) for entering into the winding sleeves and for bracing with the latter, and are provided in each case with an axially displaceable bearing sleeve (31) securing the said mandrels, and having a drive (18) for the reciprocating moving of at least one of the supporting journals lying opposite each other, characterised in that the supporting journal (38) is guided axially displaceably but unrotatably in the bearing sleeve (31), which for its part is guided axially displaceably but unrotatably in a bearing bush (28), which is mounted rotatably in the machine frame (1, 2, 3).

2. Device according to Claim 1, characterised in that the supporting journal (38) is mounted in its rear end region in a ring (53), which is connected to a spindle nut (54) into which there is screwed a spindle (37) which is mounted in the machine frame, is provided with a rotary drive (18, 59, 60, 61) and runs parallel to the supporting journal (38).

3. Device according to Claim 1 or 2, characterised in that the supporting journal (38) is provided with an axial bore (41), in which an actuating rod (42) for the clamping device of the mandrel (45) is guided, and in that the actuating rod (42) can be moved back and forth by a piston (47) which is guided in a cylinder (48) which is connected at the end to the supporting journal (38) and is provided with a rotary transmission leadthrough (49) for the feeding in and draining off of pressure medium.

4. Device according to Claim 2, characterised in that the spindle nut (54), forming a holding plug for the bearing ring (53), is guided in a longitudinal slit (55) of a guide tube firmly connected to the machine frame.

5. Device according to one of the preceding claims, characterised in that the bearing sleeve (31) is connected at the ends to discs (62, 63) which are provided with central bores for the passage of the supporting journal (38), and in that clamped between the outer edge of the inner disc (63) and the bush (28) is at least one compression spring (65), which tends to push the two apart.

6. Device according to Claim 5, characterised in that the edge of the outer disc (62) of the bearing sleeve (31) is supported as a stop on the end-face edge of the bush (28) or on the outer end face of an adjusting spring (33) which is screwed to the latter and is guided in a longitudinal groove (32) of the bearing sleeve (31).

7. Device according to one of the preceding claims, characterised in that a supporting wall of the machine frame (1, 2, 3) is connected on its inner side to a protective tube (64), the diameter of which corresponds approximately to the diameter of the inner disc (63) and which is designed to be of such a length that the mandrel (45) can be made to enter completely into it.

8. Device according to one of the preceding claims, characterised in that the supporting journal (38) and the supporting sleeve (31) are provided at least with an axially running longitudinal groove, in which the adjusting springs (40, 33) of the bearing sleeve (31) and of the bearing bush (28) engage.

9. Device according to one of the preceding claims, characterised in that the longitudinal groove (39) of the supporting journal (38) is provided with a stop (A) which closes the said groove and, during the drawing-back movement of the supporting journal (38), takes along the bearing sleeve (31) by striking against the adjusting spring (40) thereof if the length of the supporting journal (38) protruding beyond the inner disc (63) of the bearing sleeve (31) corresponds approximately to the length of the protective tube (64), so that the mandrel (45) can enter more or less completely into the protective tube (64).

10. Device according to one of the preceding claims, characterised in that the mandrel (45) is fastened exchangeably on the inner end of the supporting journal (38).

11. Device according to one of the preceding claims, characterised in that two supporting journals (38), lying oppositely in line with each other, are provided with bearing sleeves (31) and bearing bushes (28) bearing them.

12. Device according to one of the preceding claims, characterised in that in each case two supporting journals (38), in line with each other in pairs, are arranged with bearing sleeves (31) and bearing bushes (28) bearing them in discs (6) which lie opposite each other and are rotatably mounted in corresponding circular recesses of side walls (2, 3) lying opposite each other of the machine frame (1, 2, 3) or supporting arms.

13. Device according to one of Claims 1 to 12, characterised in that the bearing bush (28) or bearing bushes (28) are provided with rotary drives (12, 24-27).

## Revendications

1. Dispositif pour enrouler des bandes de matériau sur des mandrins (46) avec des tourillons (38) opposés les uns aux autres en alignement, montés tournants dans un bâti de machine (1, 2, 3) et qui présentent à leurs extrémités orientées les unes vers les autres des broches (45) pour l'insertion dans les mandrins et pour être tendues avec ceux-ci, et qui sont pourvus, respectivement, d'une douille de palier (31) déplaçable axialement, maintenant ceux-ci, et avec un entraînement (18) pour le déplacement en va-et-vient au moins d'un des tourillons qui se font face,
caractérisé,
en ce que le tourillon (38) est guidé de façon déplaçable axialement mais de manière à ne pas pouvoir tourner dans la douille de palier (31) qui est guidée de son côté de façon déplaçable axialement mais de manière à ne pas pouvoir tourner dans un coussinet (28) qui est monté tournant dans le bâti de machine (1, 2, 3).

2. Dispositif selon la revendication 1, caractérisé en ce que le tourillon (38) est logé dans sa zone extrême arrière dans un anneau (53) qui est relié à un écrou de broche (54) dans lequel est vissée une broche (37) logée dans le bâti de machine et pourvue d'une commande d'entraînement en rotation (18, 59, 60, 61), s'étendant parallèlement au tourillon (38).

3. Dispositif selon la revendication 1 ou 2, caractérisé en ce que le tourillon (38) présente un perçage axial (41) dans lequel est guidée une tige d'actionnement (42) du dispositif tendeur de la broche (45), et en ce que la tige d'actionnement (42) peut être déplacée suivant un mouvement de va-et-vient par un piston (47) qui est guidé dans un vérin (48) relié, côté extrême, au tourillon (38), et qui est pourvu d'un passage tournant (49) pour l'amenée et l'évacuation d'un fluide sous pression.

4. Dispositif selon la revendication 2, caractérisé en ce que l'écrou de broche (54) constituant un tenon de maintien de l'anneau (53) est guidé dans une fente longitudinale (55) d'un tube de guidage relié solidairement au bâti de machine.

5. Dispositif selon l'une des revendication précédentes, caractérisé en ce que la douille de palier (31) est reliée, côté extrême, à des disques (62, 63) qui sont pourvus de perçages centraux pour le passage du tourillon (38), et en ce qu'un ressort de pression (65) est tendu entre le bord externe du disque interne (63) et la douille (28) qui tend à écarter ces derniers.

6. Dispositif selon la revendication 5, caractérisé en ce que le bord du disque externe (62) de la douille de palier (31) prend appui comme butée sur le bord côté frontal de la douille (28) ou sur le côté frontal externe d'un ressort d'ajustage (33) vissé dans celle-ci qui est guidé dans une rainure longitudinale (32) de la douille de palier (31).

7. Dispositif selon l'une des revendications précédentes, caractérisé en ce qu'une paroi de support du bâti de machine (1, 2, 3) est relié sur son côté interne à un tube de protection (64) dont le diamètre correspond à peu près au diamètre du disque interne (63) et qui est réalisé d'une longueur telle que la broche (45) peut être rentrée entièrement dans celui-ci.

8. Dispositif selon l'une des revendications précédentes, caractérisé en ce que le tourillon (38) et la douille de palier (31) présentent au moins une rainure longitudinale s'étendant axialement dans laquelle rentrent les ressorts d'ajustages (40, 33) de la douille de palier (31) ou du coussinet (28).

9. Dispositif selon l'une des revendications précédentes, caractérisé en ce que la rainure longitudinale (39) du tourillon (38) est pourvue d'une butée (A) fermant celle-ci qui, lors du déplacement en arrière du tourillon (38) entraîne la douille de palier (31) en butant contre le ressort d'ajustage (40) de celle-ci lorsque la longueur du tourillon (38) dépassant le disque interne (63) de la douille de palier (31) correspond à peu près à la longueur du tube de protection (64) de sorte que la broche (45) peut être rentrée à peu près entièrement dans le tube de protection (64).

10. Dispositif selon l'une des revendications précédentes, caractérisé en ce que la broche (45) est fixée, de manière échangeable, sur l'extrémité interne du tourillon (38).

11. Dispositif selon l'une des revendications précédentes, caractérisé en ce que deux tourillons (38) opposés l'un à l'autre en alignement sont prévus avec des douilles de palier (31) et des coussinets (28) logeant ceux-ci.

12. Dispositif selon l'une des revendications précédentes, caractérisé en ce que deux tourillons (38), respectivement, alignés par paires sont disposés, avec des douilles de palier (31) et des coussinets (28) logeant ceux-ci, dans des disques (6) opposés les uns aux autres qui sont montés tournants dans des évidements circulaires correspondants de parois latérales (2, 3) se faisant face du bâti de machine (1, 2, 3) ou dans des bras de support.

13. Dispositif selon l'une des revendications 1 à 12, caractérisé en ce que le coussinet (28) ou les coussinets (28) sont pourvus de commandes d'entraînement en rotation (12, 24, 27).
